# FASCICULE DE BREVET EUROPEEN

(11) **EP 0 093 059 B1**
(45) Date de publication et mention de la délivrance du brevet: **16.06.1987**
(21) Numéro de dépôt: 83400813.8
(22) Date de dépôt: 25.04.1983
(51) Int. Cl.: B65D 5/02, B65D 5/42

(54) **Procédé et conteneur pour le conditionnement et la manutention des produits de la pêche**
Verfahren und Behälter zur Verpacken und Befördern von Fischereiprodukten
Process and container for packaging and handling fishery products

(30) Priorité: 26.04.1982 FR 8207131
(43) Date de publication de la demande: 02.11.1983
(73) Titulaire: ROCHETTE CENPA ONDULE, F-75782 Paris Cedex 16 (FR)
(72) Inventeur: Cossin, Thierry, F-80650 Vignacourt (FR); Baudouin, Jean-Pierre, F-80600 Doullens (FR)
(74) Mandataire: Laget, Jean-Loup

## Description

L'invention concerne un conteneur pour le conditionnement et la manutention des produits de la pêche.

Il est connu par le document GB-A-745.784 de conditionner le poisson dans des caisses en carton en forme de ceinture, présentant des ouvertures au voisinage du bord libre des rabats de la caisse, et vers le milieu de ces rabats, pour fermer la caisse par un lien passant dans ces ouvertures. Dans ce cas pour assurer la fermeture de la caisse, il est nécessaire de faire passer le lien dans les ouvertures, puis d'entourer la caisse avec le lien avant de le nouer.

Une telle caisse de conditionnement, du type énoncé dans le préambule de la revendication 1, est adaptée aux petits volumes, entièrement fermés, et le lien ne peut pratiquement pas être utilisé pour la manutention de la caisse.

Un but de la présente invention est de proposer un conteneur pour le conditionnement et la manutention du poisson, particulièrement adapté pour rendre facile son remplissage par le haut et son vidage par le fond.

L'invention a pour objet un conteneur pour le conditionnement et la manutention des produits de la pêche, du type constitué d'une caisse en carton assemblée sous forme d'une ceinture et susceptible d'être stockée à plat, présentant deux faces latérales longitudinales et deux faces latérales transversales portant chacune un rabat inférieur et un petit rabat supérieur respectivement, ladite caisse étant maintenue fermée par des sangles après mise en volume, caractérisé en ce que les faces longitudinales présentent, au voisinage des lignes d'articulation de leurs rabats, des fentes ; en ce que les rabats inférieurs et supérieurs portés par lesdites faces longitudinales présentent, au voisinage de leurs lignes d'articulation et en regard desdites fentes, des fentes ; et en ce que les rabats inférieurs portés par les faces transversales présentent sur leurs bords opposés des encoches destinées à être placées en regard des fentes des rabats inférieurs portés par les faces longitudinales de sorte que la fermeture du conteneur soit assurée par le passage des sangles dans les fentes.

Selon d'autres caractéristiques de l'invention : les rabats inférieurs portés.par les faces longitudinales ont une dimension correspondant sensiblement au fond du conteneur ;
les rabats inférieurs portés par les faces transversales ont une dimension correspondant sensiblement à la moitié du fond du conteneur ;
les rabats inférieurs portés par les faces longitudinales présentent sur leur bord libre des encoches destinées à venir en regard des fentes portées par lesdites faces longitudinales,
la mise en volume du conteneur se fait par repliage des rabats inférieurs portés par les faces transversales puis par repliage successif des rabats inférieurs portés par les faces longitudinales,
après mise en volume du conteneur, les sangles sont accrochées deux à deux sous le fond du conteneur, passent à l'intérieur du conteneur entre les fentes voisines, et sont accrochées deux à deux sur le dessus du conteneur.

D'autres caractéristiques de l'invention ressortent de la description qui suit faite avec référence au dessin annexé sur lequel on peut voir :
Figure 1, une vue à plat d'un exemple de réalisation d'un flan de carton découpé et rainé pour constituer un conteneur de conditionnement et de manutention selon l'invention ;
Figure 2, une vue perspective de dessous du conteneur de la figure 1 au cours de son montage ;
Figure 3, une vue perspective de dessus du conteneur de la figure 2, après montage ;
Figure 4, une vue perspective de dessous d'un conteneur selon l'invention, les sangles étant guidées différemment sous le fond ;
Figure 5, une vue d'une variante de réalisation du système d'accrochage des sangles ;
Figure 6, une vue à plat de la pièce métallique de verrouillage utilisée dans le système d'accrochage des sangles de la figure 5,
Figure 7, une vue des deux éléments métalliques utilisés pour réaliser le système d'accrochage des sangles de la figure 5, la pièce métallique de la figure 6 ayant été repliée sur elle-même.

En se reportant au dessin, on peut voir que le conteneur de conditionnement et de manutention des produits de la pêche se présente sous la forme d'une caisse en carton dont le dessus n'est pas complètement fermé. Ce conteneur est réalisé à partir d'un flan découpé, il est constitué sous forme de ceinture et stocké, à plat, pour être embarqué à bord des chalutiers partant en campagne. Il est conçu pour assurer directement et immédiatement le conditionnement en mer des produits de la pêche avec la glace de conservation, et pour permettre le déchargement rapide et économique de la cargaison, ainsi que sa manutention jusqu'au lieu de vente ou de vidage du conteneur.

Ce conteneur se présente sous la forme d'un parallélépipède rectangle une fois monté. A plat et avant assemblage en ceinture, il se présente comme sur la figure 1 ; deux faces latérales longitudinales, 1, 2, et deux faces transversales, ou de tête 3, 4 sont articulées les unes sur les autres. La face 4 porte une bande 5 d'assemblage avec la face longitudinale 1 pour la constitution de la ceinture.

Chaque face 1 à 4 porte un grand rabat inférieur 6 à 9 respectivement et un petit rabat supérieur 10 à 13 respectivement. Par construction, les faces latérales longitudinales 1, 2 sont deux fois plus larges que les faces transversales 3, 4.

Par construction également, les grands rabats inférieurs 6, 7 constituent chacun un fond pour le conteneur, et les rabats 8 et 9 des faces transversales ne recouvrent chacun que la moitié du fond du conteneur monté.

Chaque face latérale longitudinale 1, 2, ou grande face, présente des fentes permettant le passage de deux sangles d'assemblage. Pour la face 1 par exemple, une première sangle passe par la fente 14 située près du fond et par la fente 15 située près du dessus du conteneur, et une deuxième sangle passe par les fentes 16 et 17 respectivement. De même, pour la face 2, une première sangle passe par les fentes 18 et 19, et une deuxième sangle par les fentes 20 et 21, respectivement.

Ces fentes sont situées environ au quart de la longueur des faces longitudinales, et au voisinage des lignes d'articulation des rabats inférieur et supérieur de chaque face. Les rabats inférieurs 6 et 7. présentent des fentes correspondantes, 22 à 25, respectivement symétriques des fentes 14, 16, 18, 20 par rapport à la ligne d'articulation des rabats 6 et 7 sur les faces 1 et 2.

De la même manière, les rabats supérieurs 10 et 11 présentent des fentes 26 à 29 en regard des fentes 15, 17, 19 et 21 respectivement.

Les rabats inférieurs 8 et 9 articulés sur les faces transversales 3 et 4 présentent sur leurs côtés opposés des encoches en regard des fentes des faces adjacentes. Ainsi, le rabat 8 présente une encoche 30 en regard de la fente 16 et une encoche 31 en regard de la fente 18. De même le rabat 9 présente deux encoches 32 et 33 respectivement en regard des fentes 20 et 14.

Les faces latérales transversales 3 et 4 présentent, au droit de la ligne d'articulation de leur rabat inférieur, des orifices 34, 35 et 36, 37 respectivement, destinés à l'écoulement éventuel de l'eau de fonte de la glace de conservation du poisson.

Enfin, ces mêmes faces transversales 3 et 4 présentent dans leur partie supérieure, des lumières 38, 39 et 40, 41 respectivement destinées au passage de fourches de manutention par exemple au moment du vidage des conteneurs. De préférence, au-dessus de ces lumières, 38 à 41, un fil de renforcement 42, synthétique par exemple, est disposé dans le matériau du flan pour constituer une armature.

Par ailleurs, les rabats inférieurs 6 et 7 présentent à l'opposé de leurs fentes 22 à 25, des encoches 43 à 46 pour laisser passer les sangles assurant la fermeture du conteneur.

Le conteneur est mis en forme au moment de son utilisation. On replie d'abord (figure 2) les deux rabats inférieurs 8 et 9 qui recouvrent chacun sensiblement la moitié du fond du conteneur. On replie ensuite l'un après l'autre les deux grands rabats inférieurs 6 et 7 qui recouvrent chacun sensiblement tout le fond du conteneur.

Le fond du conteneur est donc constitué de trois épaisseurs de carton, ce qui le rend particulièrement résistant.

Avant de remplir le conteneur, on attache entre elles les sangles sous le fond du conteneur. Ces sangles 47-50 (figure 3) sont constituées chacune d'une bande tissée imputrescible, repliée sur elle-même à chaque extrémité de façon à constituer un oeil. L'une des extrémités porte une boucle 51 en forme de 9 aplati. La sangle 47, sur le dessus du conteneur par exemple, est solidaire de la boucle 51, son oeil étant constitué autour de la partie supérieure du 9 de la boucle. En revanche, l'extrémité de la sangle 50 ne porte pas de boucle, et la jambe du 9 de la boucle 51 peut être glissée manuellement dans l'oeil de la sangle 50, de façon à lier entre elles les deux sangles. Sous le fond du conteneur, au contraire, c'est la sangle 50 qui porte la boucle et on peut y fixer la sangle 47. Ces sangles 47-50 sont placées en usine dans les fentes correspondantes du conteneur, de façon à se trouver à l'extérieur du conteneur monté (figure 3), sauf près des arêtes où elles passent à l'intérieur du conteneur.

Lorsque le conteneur est mis en volume, on attache entre elles sous le fond les sangles 47 et 50 d'une part, 48 et 49 d'autre part. La partie supérieure du conteneur restant ouverte, on peut remplir le conteneur de glace et de poisson par exemple. Lorsqu'il est sensiblement plein, on replie les petits rabats supérieurs 12, 13 puis les grands rabats 10-11. On attache alors entre elles les sangles 47 et 50 d'une part, 48 et 49 d'autre part sur le dessus du conteneur qui se trouver fermé.

Il faut remarquer que les rabats supérieurs sont écourtés de façon à laisser sur le dessus de la caisse une ouverture permettant la ventilation réfrigérante du contenu de la caisse.

Par ailleurs, le fait que les sangles passent dans le conteneur au voisinage des arêtes permet de leur interdire tout déplacement latéral et de ne pas affaiblir la résistance de la caisse.

Les dimensions d'un conteneur ainsi constitué sont par exemple d'environ 1 x 0,5 x 0,5, l'unité de longueur étant le mètre, et son poids une fois rempli, est de l'ordre de 250 kg. Un tel conteneur est manutentionné pour le déchargement du chalutier, au moyen d'un palan par exemple, muni de deux crochets auxquels on accroche directement les sangles. Lorsque les conteneurs sont placés deux par deux dans les alvéoles du chalutier, on peut les manutentionner par paire au moyen d'un palan à quatre crochets.

Lorsque le conteneur est amené sur le lieu de vente, on peut le vider par le haut en décrochant les sangles sur le dessus et en le retournant. On peut également et de préférence le vider par le fond car les rabats inférieurs n'étant ni collés ni agrafés, ils s'ouvrent d'eux-mêmes sous le poids du contenu.

Pour réaliser cette opération, il est nécessaire de reposer le conteneur sur un support extérieur de façon à détendre les sangles afin de les décrocher l'une de l'autre. Le support amovible est ensuite retiré pour libérer les rabats inférieurs, pendant qu'un système extérieur assure le maintien en suspension de la caisse. On peut utiliser à cet effet des fourches métalliques passant dans les lumières 38-39 ou 40-41 par exemple des faces transversales 3 et 4 du conteneur, ou bien des ventouses appliquées sur les faces latérales du conteneur, et de préférence sur les faces transversales.

Dans la variante de réalisation de la figure 4, les sangles 47 et 48 font le tour complet du conteneur et passent à l'extérieur des arêtes longitudinales du fond du conteneur. Pour assurer leur positionnement correct, le rabat de fond 7 est muni de deux paires de lumières, 52-53 pour la sangle 47 et 54-55 pour la sangle 48. Ces lumières sont disposées au voisinage de l'axe longitudinal du fond 7 et servent au guidage des sangles. Selon le mode de réalisation de la figure 5, les sangles se terminent à chacune de leurs extrémités par un oeil. Au voisinage de l'une des extrémités, chaque sangle porte une allonge 56 constituée par un morceau de sangle cousu sur la sangle elle-même. Cette allonge a seulement pour rôle de permettre une préhension plus aisée de l'extrémité de la sangle au moment de l'accrochage des deux extrémités d'une même sangle. A cette fin, l'oeil 57 de l'extrémité de la sangle opposée à l'allonge 56 reçoit une pièce 58 en forme de U, dont les deux ailes présentent des fentes 59 et 60 (Figure 7). Dans ces deux fentes doit pénétrer une broche 61 (Figure 7) munie de griffes de verrouillage 62, 63 (Figure 6). Cette broche 61 est une feuille métallique (Figure 6) allongée, dont les extrémités sont chanfreinées pour assurer son passage aisé dans les fentes 59 et 60 de la pièce en U 58. Dans sa partie centrale, cette broche présente un élargissement 64 destiné à constituer une butée lors de l'introduction de la broche dans la pièce en U 58. La broche de la figure 6 présente deux griffes de verrouillage 62 et 63 situées chacune d'un côté par rapport à l'axe longitudinal de la broche, et chacune au voisinage de l'une des extrémités de la broche 61. La feuille de la figure 6 est ensuite repliée sur elle-même pour constituer la broche 61 proprement dite (Figure 7). Cette broche est douée d'une certaine élasticité dans le sens transversal, parallèlement au plan de la broche. Ainsi, lors de l'introduction de la broche dans les fentes 59 et 60, l'extrémité chanfreinée assure un guidage facile, et l'élasticité transversale permet aux griffes de verrouillage 62, 63 de franchir les fentes et ensuite d'assurer un verrouillage en interdisant le retrait de la broche 61. Par ailleurs, le renflement 64 interdit à la broche de traverser la fente 59 et assure son maintien en position.

L'ouverture du conteneur se fait alors par exemple par retrait de la broche 61 en utilisant une pince spéciale assurant l'effacement des griffes 62, 63.

Le conteneur selon l'invention présente entre autres les avantages suivants :
il est à usage unique,
il est en matériau recyclable,
il est stocké à plat et ne tient que peu de place à vide, il est très léger,
! il est mis en forme sans accessoire extérieur tel que colle ou agrafe,
il est utilisable pour le conditionnement du poisson sur le lieu de pêche,
il est placé dans les alvéoles de stockage des chalutiers pour y être rempli,
il est manutentionnable aisément en raison de ses sangles de fermeture,
il est susceptible d'être vidé rapidement par le fond.

Un tel conteneur est réalisé de préférence en carton ondulé double face-double cannelure ayant subi un traitement d'imprégnation totale de paraffine micro-cire.

## Revendications

1. Conteneur pour le conditionnement et la manutention des produits de la pêche, du type constitué d'une caisse en carton assemblée sous forme d'une ceinture et susceptible d'être stockée à plat, présentant deux faces latérales longitudinales (1, 2) et deux faces latérales transversales (3, 4) portant chacune un rabat inférieur (6-9) et un petit rabat supérieur (10-13) respectivement, ladite caisse étant maintenue fermée par des sangles après mise en volume, caractérisé en ce que les faces longitudinales (1, 2) présentent, au voisinage des lignes d'articulation de leurs rabats, des fentes (14 à 21) ; en ce que les rabats inférieurs (6, 7) et supérieurs (10, 11) portés par lesdites faces longitudinales (1, 2) présentent, au voisinage de leurs lignes d'articulation et en regard desdites fentes (14 à 21), des fentes (22 à 29) ; et en ce que les rabats inférieurs (8, 9) portés par les faces transversales (3, 4) présentent sur leurs bords opposés des encoches (30-33) destinées à être placées en regard des fentes (14, 16, 18, 20) des rabats inférieurs (6, 7) portés par les faces longitudinales (1, 2) de sorte que la fermeture du conteneur soit assurée par le passage des sangles (47-50) dans les fentes (14-29).

2. Conteneur selon la revendication 1, caractérisé en ce que les rabats inférieurs (6,7) portés par - les faces longitudinales (1, 2) ont une dimension correspondant sensiblement au fond du conteneur. r.

3. Conteneur sefon ta revendication 2, caractérisé en ce que les rabats inférieurs (8, 9) portés par les faces transversales (3, 4) ont une dimension correspondant sensiblement à la moitié du fond du conteneur.

4. Conteneur selon la revendication 1, caractérisé en ce que les rabats inférieurs (6, 7) portés par les faces longitudinales (1, 2) présentent sur leur bord libre des encoches (43-46) destinées à venir en regard des fentes (14, 16, 18, 20) portées par lesdites faces longitudinales (1, 2).

5. Conteneur selon la revendication 1, caractérisé en ce que la mise en volume du conteneur se fait par repliage des rabats inférieurs (8, 9) portés par les faces transversales (3, 4) puis par repliage successif des rabats inférieurs (6, 7) portés par les faces longitudinales (1, 2).

6. Conteneur selonA la revendication 5, caractérisé en ce que, après mise en volume du conteneur, les sangles (47, 50) sont accrochées deux à deux sous le fond du conteneur, passent à l'intérieur du conteneur entre les fentes voisines (22. 14 ; 15, 26) et sont accrochées deux à deux sur le dessus du conteneur.

## Claims

1. Container for the packing and handling of fishery products, of the type constituted by a cardboard box assembled to form an enclosure and capable of being stored in a flat state, having two longitudinal sides (1, 2) and two transverse sides (3, 4) each comprising a lower flap (6-9) and a small upper flap (10-13) respectively, the said box being held closed by straps after being assembled into its votume form, characterised in that the longitudinal sides (1, 2) have slots (14 to 21) in the vicinity of the folding lines of the flaps of these sides ; in that the lower flaps (6, 7) and upper flaps (10, 11) provided at the said longitudinal sides (1, 2) have, in the vicinity of their folding lines and opposite the said slots (14 to 21), further slots (22 to 29) ; and in that the lower flaps (8, 9) provided at the transverse sides (3, 4) comprise, .at their opposite edges, notches (30-33) which are intended to be positioned opposite slots (14, 16, 18, 20) of the lower flaps (6, 7) provided on the longitudinal sides (1, 2) in such a manner that the closing of the container is effected by passing the straps (47-50) through the slots (14-29).

2. Container according to claim 1, characterised in that the lower flaps (6, 7) provided at the longitudinal sides (1, 2) are given a size corresponding substantially to the bottom of the container.

3. Container according to claim 2, characterised in that the lower flaps (8, 9) provided on the transverse sides (3, 4) are given a size corresponding substantially to half the bottom of the container.

4. Container according to claim 1, characterised in that the lower flaps (6, 7) provided on the longitudinal sides (1, 2) have, at their free edge, notches (43-46) which are intended to be positioned opposite the slots (14, 16, 18, 20) comprised by the said longitudinal sides (1, 2).

5. Container according to claim 1, characterised in that assembling the container to its volume form is effected by folding the lower flaps (8, 9) comprised by the transverse sides (3, 4), then by successively folding the lower flaps (6, 7) comprised by the longitudinal sides (1, 2).

6. Container according to claim 5, characterised in that after the container has been assembled to its volume form the straps (47, 50) are coupled in twos below the bottom of the container, passed within the inside of the container between the neighbouring slots (22, 14 ; 15, 26) and are coupled in two on top of the container.

## Patentansprüche

1. Behälter zum Verpacken und Befördern von Fischereiprodukten, ausgebildet als aus Karton bestehender, in Form eines Zuschnittstreifens flach stapelbarer Kasten, mit zwei Längsseitenwänden (1, 2) und zwei Querseitenwänden (3, 4), die jeweils eine zugeordnete untere Klappe (6 bis 9) und eine zugeordnete schmale obere Klappe (10 bis 13) tragen, wobei der Kasten nach dem Aufrichten durch Gurte geschlossen gehalten wird, dadurch gekennzeichnet, daß die Längswände (1, 2) in der Nähe der Knicklinien ihrer Klappen Schlitze (14 bis 21) aufweisen, daß die von den genannten Längswänden (1, 2) getragenen unteren Klappen (6, 7) und oberen Klappen (10, 11) in der Nähe ihrer Knicklinien und den genannten Schlitzen (14 bis 21) gegenüberliegend Schlitze (22 bis 29) aufweisen, und daß die von den Querwänden (3, 4) getragenen unteren Klappen (8, 9) an ihren einander gegenüber liegenden Rändern Kerben (30 bis 33) aufweisen, die den Schlitzen (14, 16, 18, 20) der von den Längswänden (1, 2) getragenen unteren Klappen (6, 7) gegenübergestellt werden sollen, so daß der Behälter mit Hilfe von durch die Schlitze (14 bis 29) hindurchgeführten Gurten (47 bis 50) schließbar ist.

2. Behälter nach Anspruch 1, dadurch gekennzeichnet, daß die von den Längswänden (1, 2) getragenen unteren Klappen (6, 7) eine im wesentlichen dem Boden des Behälters entsprechende Größe haben.

3. Behälter nach Anspruch 2, dadurch gekennzeichnet, daß die von den Querwänden (3, 4) getragenen unteren Klappen (8, 9) eine im wesentlichen dem halben Behälterboden entsprechende Größe haben.

4. Behälter nach Anspruch 1, dadurch gekennzeichnet, daß die von den Längswänden (1, 2) getragenen unteren Klappen (6, 7) an ihrem freiliegenden Rande Kerben (43 bis 46) aufweisen, die den Schlitzen (14, 16, 18, 20) gegenübergestellt werden sollen, die in den genannten Längswänden (1, 2) vorgesehen sind.

5. Behälter nach Anspruch 1, dadurch gekennzeichnet, daß das Aufrichten des Behälters durch Umschlagen der von den Querwänden (3, 4) getragenen unteren Klappen (8, 9) und anschließendes aufeinanderfolgendes Umschlagen der von den Längswänden (1, 2) getragenen unteren Klappen (6. 7) erfolgt.

6. Behälter nach Anspruch 5, dadurch gekennzeichnet, daß die Gurte (47, 50) nach dem Aufrichten des Behälters paarweise unter dem Boden des Behälters zusammengehakt werden, zwischen den benachbarten Schlitzen (22, 14 ; 15, 26) durch das Innere des Behälters verlaufen und paarweise über dem Behälter zusammengehakt werden.
